# FASCICULE DE BREVET EUROPEEN

(11) **EP 0 231 718 B1**
(45) Date de publication et mention de la délivrance du brevet: **28.08.1991**
(21) Numéro de dépôt: 86450027.7
(22) Date de dépôt: 29.12.1986
(51) Int. Cl.: A61G 5/00

(54) **Fauteuil roulant pliant et élévateur**
Zusammenfaltbarer Aufrichterollstuhl
Collapsible, elevating wheel chair

(30) Priorité: 30.12.1985 FR 8519574
(43) Date de publication de la demande: 12.08.1987
(73) Titulaire: Arnas, Joseph, F-31320 Castanet (FR)
(72) Inventeur: Arnas, Joseph, F-31320 Castanet (FR)
(74) Mandataire: Ravina, Bernard

(56) Documents cités:
- EP-A- 0 146 660
- CH-A- 608 186
- FR-A- 2 553 650
- US-A- 3 589 769

## Description

La présente invention concerne un fauteuil roulant pliant et élévateur pour handicapé, selon le préambule de la revendication 1. Un tel fauteuil roulant de ce type est décrit dans EP-A-0 146 660.

Il est connu de réaliser des fauteuils roulants capables d'être repliés par rapprochement des organes de roulement latéraux par rapport à l'axe médian du siège pour réduire leur encombrement. On a depuis de nombreuses années adjoint à ce type de fauteuils roulants ainsi qu'aux fauteuils roulants non pliants une fonction élévatrice.
Cette fonction élévatrice permet de faire passer l'utilisateur, handicapé physique, d'une position assise à une position debout, verticale ou sensiblement verticale.
C'est un progrès important au niveau du mode de vie des handicapés et de ses conséquences sur leur santé physique et psychique.

C'est ainsi que le EP-A-0 146660 (International Diffusion Consommateur) décrit un dispositif élévateur pour fauteuil roulant.
Ce dispositif élévateur comprend deux ensembles élévateurs disposés de part et d'autre du siège, pliant ou non, constitué respectivement par un parallélogramme déformable articulé.
L'extension ou le repliement de chaque parallélogramme est commandé par un système de levier à blocage géométrique en position qui libère l'ensemble pliant et permet son expansion sous l'action d'un ressort à gaz ou sa rétraction et son blocage en position replié.

Il est nécessaire, selon ce brevet, à l'utilisateur de manoeuvrer deux leviers à blocage géométrique, ce qui, d'une part, nécessite une certaine force physique et d'autre part, interdit l'usage l'usage autonome aux personnes qui ne disposent que d'un seul bras.
D'autre part, selon ce brevet, le maintien de l'utilisateur en positions intermédiaires, entre la position assise et la position verticale, positions où la structure élévatrice est bloquée, nécessite de la part de celui-ci un effort, pas toujours possible, sur les leviers pour contrarier l'action du ressort à gaz.

Le fauteuil selon cette demande de brevet n'est pas pourvu d'un châssis pliable.
S'il est évoqué la possibilité de réaliser un châssis pliable constitué par deux cadres latéraux réunis l'un à l'autre par des traverses horizontales avec brisure médiane, il n'en demeure pas moins que les indications données dans cette demande ne peuvent conduire à la réalisation de l'invention telle que définie dans la partie caractérisante de la revendication 1 du présent brevet.

De même, le brevet CH 608.186 (VALUTEC AG) décrit un fauteuil roulant pliant et élévateur.
Ce fauteuil est constitué par deux ensembles formant châssis roulant, maintenus à l'écartement par un ensemble de biellettes articulées.
Chaque ensemble est doté d'un élément de structure élévatrice, constitué par un parallélogramme déformable articulé. Le passage de la position horizontale, assise, à la position verticale debout est commandé par un moteur électrique.

Le fauteuil décrit dans ce brevet est particulièrement lourd, ce qui est contraire au but recherché qui est d'assurer un maximum d'autonomie et de liberté de mouvement à des handicapés dépourvus de force physique.

En outre, ce fauteuil est équipé de deux organes de verrouillage dont un est associé à la structure élévatrice et l'autre au châssis si bien que le repliement ou le déploiement du fauteuil suppose deux opérations de verrouillage ou déverrouillage préalables, ce qui est une gêne pour un utilisateur à motricité réduite.

Un autre inconvénient des fauteuils de type connu tels que décrits par le brevet CH A 608.186 est qu'ils présentent deux systèmes de pliage indépendants, un pour le châssis roulant et un pour la structure élévatrice.
Cela oblige l'utilisateur à une double manoeuvre.

L'invention vise à obvier aux inconvénients ci-dessus en réalisant un fauteuil roulant, pliant et élévateur, qui soit léger, facile à manipuler, qui autorise sans effort de l'utilisateur des positions intermédiaires entre la position assise et la position debout (verticale) et dont le pliage et le dépliage soit simplifié.

Le problème est résolu par les caractèristiques de la seconde partie de la revendication 1.
D' autres avantages et caractéristiques de l'invention apparaîtront à la lecture de la description ci-après d'une forme de réalisation de l'invention donnée à titre d'exemple non limitatif et illustrée par les dessins joints dans lesquels :
- la figure 1 est une vue latérale du fauteuil selon l'invention représenté en position repliée dite assise,
- la figure 2 est une vue latérale du fauteuil selon l'invention représenté en position d'élévation,
- la figure 3 est une vue du fauteuil selon l'invention en position élévation (vue de l'arrière),
- la figure 4 est une vue des moyens d'actionnement du ressort à gaz.
- la figure 5 est une vue de face du châssis roulant suivant une autre forme de réalisation du fauteuil selon l'invention.

Tel que représenté aux dessins annexés, le fauteuil roulant, pliant et élévateur selon l'invention, comprend un châssis roulant désigné par la référence générique 1 et une structure élévatrice désignée par la référence générique 2.

Le châssis roulant est constitué de deux cadres 3 parallèles de forme rectangle dotés respectivement d'une roue motrice et d'une roue directionnelle.
Chaque cadre est relié par deux traverses, une avant 4 et une arrière 5 à la branche inférieure 6 d'un compas central et axial au châssis et au siège.
La branche inférieure 6 est fixe en position.

Les traverses 4/4 et 5/5 sont montées articulées pour permettre le repliement du châssis par rapprochement des cadres 3 vers la branche 6 fixe du compas central formant poutre.
Chacune de ces traverses 4/5 est de conformation rectangle ou trapézoïdale avec chape d'articulation sur les montants du cadre correspondant et sur la branche fixe inférieure 6 du compas.

Selon une forme de réalisation de l'invention représentée à la figure 5, chacun des cadres 3 du châssis roulant est monté oscillant.
A cet effet, sur la poutre centrale 6 du compas sont disposées, à chacune de ses extrémités des chapes 6A articulées à la poutre 6 et dans lesquelles sont montées les biellettes 4-5 qui sont également fixées de manière articulées au cadre 3 du châssis correspondant.

Sur chaque cadre 3 est monté en articulation un parallélogramme déformable constituant élément de la structure élévatrice 2. Chaque parallélogramme est constitué (figure 1) d'un montant supérieur horizontal 7 articulé en 8 sur le montant frontal vertical du cadre 3 et d'un montant inférieur 9 articulé en 10 sur le montant horizontal 11 du cadre 3 en arrière du point d'articulation 8 précédemment décrit.
Les montants 7 et 9 du parallélogramme déformable sont reliés par une biellette arrière 12 articulée à l'un et à l'autre.

La biellette 12 est constituée par une plaque métallique sensiblement en forme de losange, qui se prolonge au-dessus du point d'articulation du montant 7 autour duquel elle fait un mouvement de rotation.
Elle se prolonge au-dessus du dit point d'articulation pour servir de base de fixation articulée du montant 13 du dossier.
La dite biellette est dotée à l'arrière du point d'articulation sur le montant 7 du parallélogramme déformable d'une chape de fixation d'une traverse pliante horizontale qui réunit les parallélogrammes déformables de la structure élévatrice et sera décrite plus loin.

Le montant 13 du dossier est doté d'un accoudoir 14 monté sur une articulation et relié à l'arrière de son point d'articulation par une chainette 15 représentée en trait discontinu fixée, soit dans le prolongement du montant 7, soit dans le prolongement du montant 9 en sorte que l'accoudoir soit soumis à inclinaison ou soit maintenu en position perpendiculaire au dossier lors de l'élévation.

Une toile tendue entre les parallélogrammes déformables constitue le siège et une autre toile est tendue entre les montants du dossier.

La traverse pliante horizontale qui réunit les parallélogrammes déformables à l'arrière au niveau des biellettes 12 dans les chapes desquelles elle est fixée, est constituée de deux tronçons 16 et 17 fixés chacun de manière articulée dans l'une des chapes de la biellette 12 correspondante et également fixés de manière articulée dans une chape 18 d'une platine de jonction 19 avec poignée 20 de manoeuvre.

La platine de jonction 19 est dotée d'un montant horizontal 20A sur lequel s'alignent les tronçons 16/17 du blocage de la traverse.
Elle est également dotée d'un verrou mobile 21 constituée par une lame articulée à la platine entre les points d'articulation des tronçons 16/17 et qui, lors de leur alignement entre eux et avec le montant 20 formant épaulement, recouvre les dits tronçons 16, 17 et le montant 20 en empêchant leur écartement.

La platine 19 est dotée d'une chape inférieure 21A à laquelle est fixée de manière articulée la branche supérieure 22 du compas central reliée à la branche inférieure 6 du dit compas, la dite branche 6 constituant une poutre axiale.

La branche 6 présente une portion horizontale et une portion frontale 23 vericale à l'extrémité de laquelle est articulée la branche 22.
Entre l'extrémité arrière de la branche 22 et l'extrémité avant de la branche 6 est monté de manière articulé un ressort à gaz 24.
Le ressort à gaz 24 est monté articulé sur l'extrémité arrière de la branche 22 du compas axial et il est monté articulé sur la branche inférieure 6 à la jonction de sa portion horizontale et de sa portion frontale verticale 23.

A cet effet, une came 25 à deux branches est articulée en son centre 26 sur la poutre du compas.
Sa branche supérieure de la came reçoit l'extrémité du ressort à gaz et sa branche inférieure est bloquée en position sur la poutre 6 autour du point d'articulation.
Le blocage en position de la came 25 s'effectue par un goupille traversant sa branche inférieure et venant se loger dans un des orifices 27 ménagés suivant un arc de cercle sur la poutre 6. Cette disposition réalise un réglage du point d'action du ressort à gaz pour l'adapter au poids de l'utilisateur.

Selon la forme de réalisation de l'invention représentée aux dessins, un ressort à gaz complémentaire 28 est monté entre la poutre 6 et la branche 22 du compas.
La commande des ressorts à gaz, principale et éventuellement secondaire, s'effectue au moyen d'un des deux leviers 29 montés latéralement au châssis 3.
Les leviers 29 sont portés dans une douille 30 inclinée avec laquelle ils coopèrent par un système d'encliquetage permettant, soit de les escamoter (figure 1), soit de les mettre en position opératoire (figure 2).
Seul, un des leviers commande le ressort à gaz, l'autre étant utilisé comme point d'appui.
Le levier 29 commandant le ressort à gaz est monté sur une pièce 30 reliée par un axe de rotation au châssis 3.

L'extrémité de la pièce 30 reçoit une chainette 31 qui tourne 90° autour d'une roue 32.
La chainette 31 est reliée à une pièce basculeur 33 montée mobile sur la chape recevant le ressort à gaz et qui actionne le clapet de celui-ci par une poussée vers l'arrière du levier 29 ou vers l'avant, ce qui commande la fonction élévation ou le repliement en position assise.
Ainsi, pour se lever, l'invalide exerce une traction sur les leviers 29 et une poussée pour s'asseoir.

Le fauteuil selon l'invention est doté en partie frontale d'un système de repose-pied articulé en sorte que les repose-pied soient au-dessus du niveau du sol lors de la position assise et viennent en appui sur le sol lors de l'élévation, ce qui confère une stabilité accrue et une plus grande sécurité à l'utilisateur.

Le système de repose-pied est constitué par une plate-forme repose-pied 34 monté sur un support 35.
Le support 35 est fixé de manière verrouillable ou déverrouillable pour permettre son enlèvement ou sa rotation vers l'axe du châssis ou en écartement du dit axe sur une pièce 36 basculante.

La pièce 36 est une chape qui enserre le montant frontal vertical du châssis 3 et qui est montée fixe sur une tige 37 inclinée et articulée au montant inférieur du châssis 3 sensiblement en son centre. La pièce basculante 36 est reliée par une tringle 38 à l'extrémité du montant inférieur 9 du parallélogramme déformable correspondant.
La longueur de la tringle 38 dotée à cet effet d'un pas de vis, est réglable pour régler l'amplitude du basculement du système de cale-pieds.

Lors de la fonction élévation, la pièce 36 bascule vers l'avant, ce qui amène les cale-pieds vers le sol et en appui sur celui-ci. Lors du retour à la position assise, la pièce 36 bascule vers l'arrière, ce qui relève les cale-pieds.

La plate-forme 34 de l'un au moins des cale-pieds est dotée d'une butée inférieure 39 avec pas de vis de réglage et patin élastique d'appui au sol.
Les plates-formes 34 des cale-pieds sont montées basculantes vers le haut pour les escamoter et sont dotées de moyens permettant de les solidariser dans le même plan.
Ces moyens sont constitués par un pion 40 d'une des plates-formes sur lequel s'emboite un cavalier 42 de l'autre plate-forme.

La structure élévatrice est dotée de manière connue de sangles de maintien au niveau du buste et des genoux de l'utilisateur.

Le passage de la fonction assise à la fonction élévation et inversement s'effectue sans effort particulier de l'utilisateur par actionnement du levier qui commande le ressort à gaz.
Au repos, la structure élévatrice est en appui sur le châssis. Son élévation maximum est limitée par la course du ressort à gaz.

Le repliement de l'ensemble du fauteuil s'effectue après libération du verrou par repliement de la traverse horizontale arrière, ce qui entraine par rapprochement des cadres 3 du châssis, le repliement des biellettes 4/5 vers la poutre centrale 6.
Le fauteuil selon l'invention présente l'avantage d'être facile à manipuler et léger.

## Revendications

1. Fauteuil roulant, pliant et élévateur constitué d'un châssis (1) doté d'organes de roulement et constitué par deux cadres verticaux parallèles réunis à une branche inférieure (6) horizontale par des biellettes articulées (4), (5), le dit châssis étant pliable par rapprochement des cadres vers la branche (6) et le dit fauteuil comportant une structure élévatrice constituée de deux parallélogrammes déformables et entre lesquels est monté un siège, les dits parallélogrammes déformables étant mobiles sous l'action d'un organe moteur d'une position dite assise sensiblement horizontale à une position dite debout sensiblement verticale la branche (6) étant la branche d'un compas axial et médian, le dit fauteuil étant caractérisé en ce que :
le dit compas se développe suivant un plan vertical médian parallèle aux plans verticaux suivant lesquels se développent les cadres du châssis, et comporte une branche (22) articulée à la branche (6), entre lesquelles est intercalé l'organe moteur, la dite branche (22) étant articulée par son extrémité par son extrémité supérieure à une traverse (16) à pliage central avec verrou (21) qui commande le pliage ou le blocage en ouverture de la structure élévatrice et du châssis roulant.

2. Fauteuil roulant selon la revendication 1 caractérisé en ce que l'organe moteur est un organe mobile (28) en extension ou rétraction disposé entre la branche (6) fixe et la branche (22) mobile du compas.

3. Fauteuil roulant selon la revendication 1 et la revendication 2 caractérisé en ce que la traverse (16) est constituée de deux tronçons (16), (17) montés articulés sur une platine (19) pourvue d'un verrou (21) de maintien de l'alignement des tronçons (16), (17) et d'une chape inférieure d'articulation de la branche supérieure (22) mobile du compas.

4. Fauteuil roulant selon la revendication 1 caractérisé en ce que à la structure élévatrice (2) est adjoint un système de cale-pieds (34), (35) articulé et mobile qui s'abaisse jusqu'au contact avec le sol lors de l'élévation.

5. Fauteuil roulant selon la revendication précédente caractérisé en ce que le système de cale-pieds est relié à une pièce (36) basculante commandée par une bielle (38) reliée au parallélogramme déformable correspondant.

6. Fauteuil roulant selon la revendication 4 et la revendication 5 caractérisé en ce que l'amplitude du basculement de la pièce (36) est réglable.

7. Fauteuil roulant selon la revendication 4 caractérisé en ce que la plate-forme (34) d'un des cale-pieds est dotée d'une butée (39) réglable d'appui au sol.

8. Fauteuil roulant selon la revendication 4 caractérisé en ce que le support (35) de chaque plate-forme (34) est monté rotatif et amovible sur la pièce 36).

9. Fauteuil roulant selon la revendication 4 caractérisé en ce que les plates-formes (34) sont dotées de moyens permettant de les solidariser l'une à l'autre.

10. Fauteuil roulant selon la revendication 1 caractérisé en ce que le point d'application de la poussée du ressort à gaz (24) sur la branche fixe (6) du compas central est réglable.

11. Fauteuil roulant selon la revendication précédente caractérisé en ce que le ressort à gaz (24) est relié à la branche (6) du compas central par une came articulée à la dite branche (6) et bloquée à une position déterminée par coopération d'une goupille dans un des orifices (27) de la branche (6), en fonction du poids de l'utilisateur.

12. Fauteuil roulant selon la revendication 1 caractérisé en ce que chaque cadre (3) du châssis est pourvu d'un levier (29) escamotable.

13. Fauteuil roulant selon la revendication précédente caractérisé en ce qu'un des deux leviers est monté sur une pièce articulée et qu'il commande par une liaison l'ouverture du clapet du ressort à gaz.

14. Fauteuil selon la revendication 1 doté d'un dossier ménagé entre deux montants (13) pourvus chacun d'un accoudoir (14) caractérisé en ce que l'accoudoir (14) est monté par une articulation solidaire du montant (13) et reliée à l'arrière de son point d'articulation par une chainette (15) fixée, soit dans le prolongement du montant (7), soit dans le prolongement du montant (9) en sorte que l'accoudoir (14) soit soumis à l'inclinaison ou soit maintenu en position perpendiculaire au dossier lors de l'élévation.

## Claims

1. A folding and lifting wheelchair made up of a chassis (1) provided with rolling elements and made up of two parallel vertical frames connected to a lower horizontal branch (6) by articulated rods (4), (5), said chassis being foldable by bringing the frames towards the branch (6) and said chair comprising a lifting structure made up of two deformable parallelograms, between which there is mounted a seat, said deformable parallelograms being movable under the action of a motor element from a substantially horizontal position termed the sitting position, to a substantially vertical position, termed the erect position, the branch (6) being the branch of a pair of axial and median compasses, said chair being characterized in that:
said compasses develop in accordance with the median vertical plane parallel to the vertical planes, in accordance with which the frames of the chassis develop, and comprise a branch (22) articulated to the branch (6), between which there is interposed the motor element, said branch (22) being articulated by its upper end to a cross-piece (16), bending centrally with a bolt (21) which controls the bending or locking in opening of the lifting structure and of the rolling chassis.

2. A wheelchair according to Claim 1, characterized in that the motor element is an element (28) which is movable in extension or retraction, arranged between the fixed branch (6) and the movable branch (22) of the compasses.

3. A wheelchair according to Claim 1 and Claim 2, characterized in that the cross-piece (16) is made up of two sections (16), (17), mounted so as to be articulated on a plate (19) provided with a bolt (21) for holding in alignment of the sections (16), (17) and with a lower cap for the articulation of the upper movable branch (22) of the compasses.

4. A wheelchair according to Claim 1, characterized in that there is added to the lifting structure (2) an articulated and movable system of foot rests (34), (35), which lowers until contact with the ground, on elevation.

5. A wheelchair according to the preceding claim, characterized in that the system of foot rests is connected to a rocking piece (36) controlled by a rod (38) connected to the corresponding deformable parallelogram.

6. A wheelchair according to Claim 4 and Claim 5, characterized in that the extent of rocking of the piece (36) is adjustable.

7. A wheelchair according to Claim 4, characterized in that the platform (34) of one of the foot rests is provided with an adjustable stop (39) for resting on the ground.

8. A wheelchair according to Claim 4, characterized in that the support (35) of each platform (34) is mounted on the piece (36) so as to be rotatable and removable.

9. A wheelchair according to Claim 4, characterized in that the platforms (34) are provided with means allowing them to be made integral with each other.

10. A wheelchair according to Claim 1, characterized in that the point of application of the thrust of the gas spring (24) on the fixed branch (6) of the central compasses is adjustable.

11. A wheelchair according to the preceding claim, characterized in that the gas spring (24) is connected to the branch (6) of the central compasses by a cam articulated to said branch (6) and locked in a fixed position by cooperation of a pin in one of the orifices (27) of the branch (6), as a function of the weight of the user.

12. A wheelchair according to Claim 1, characterized in that each frame (3) of the chassis is provided with a retractable lever (29).

13. A wheelchair according to the preceding claim, characterized in that one of the two levers is mounted on an articulated piece and in that it controls by a connection the opening of the valve of the gas spring.

14. A wheelchair according to Claim 1, provided with a back arranged between two uprights (13), each provided with an arm-rest (14), characterized in that the arm-rest (14) is mounted by an articulation integral with the upright (13) and connected to the rear of its point of articulation by a fixed chain (15), either in the extension of the upright (7) or in the extension of the upright (9), such that the arm-rest (14) is subject to inclination or is held in a position perpendicular to the back, on elevation.

## Patentansprüche

1. Zusammenklappbarer und anhebbarer Rollstuhl, aus einem Chassis (1), das mit Rollorganen versehen ist und aus zwei parallelen, vertikalen Rahmen (3) besteht, die durch gelenkig befestigte Schwingarme (4), (5) mit einem horizontalen, unteren Schenkel (6) verbunden sind, wobei das besagte Chassis durch Annäherung der Rahmen an den Schenkel (6) zusammenklappbar ist, und der besagte Rollstuhl eine Hebestruktur aufweist, die aus zwei beweglichen Parallelogrammen besteht, zwischen denen ein Sitz angebracht ist, und die besagten beweglichen Parallelogramme durch ein Antriebsorgan von einer im wesentlichen horizontalen, sogenannten sitzenden Position in eine im wesentlichen vertikale, sogenannte stehende Position bewegt werden können, wobei der Schenkel (6) der Schenkel eines axialen, medianen Zirkels ist, **dadurch gekennzeichnet, daß** der besagte Zirkel in einer medianen, vertikalen Ebene angeordnet ist, die parallel zu den vertikalen Ebenen ist, in denen die Rahmen des Chassis liegen, und außerdem einen Schenkel (22) aufweist, der an dem Schenkel (6) gelenkig befestigt ist, wobei das Antriebsorgan zwischen den besagten Schenkeln (6, 22) angeordnet ist, und der besagte Schenkel (22) an seinem oberen Ende an einer Traverse (16) gelenkig befestigt ist, die in der Mitte zusammenklappbar ist und einen Riegel (21) aufweist, der die Zusammenklappung oder, im geöffneten Zustand, die Feststellung der Hebestruktur und des Rollchassis steuert.

2. Rollstuhl gemäß Anspruch 1, **dadurch gekennzeichnet, daß** das Antriebsorgan ein ausfahrbares oder einfahrbares Organ (28) ist, das zwischen dem festen Schenkel (6) und dem beweglichen Schenkel (22) des Zirkels angeordnet ist.

3. Rollstuhl gemäß Anspruch 1 und 2, **dadurch gekennzeichnet, daß** die Traverse (16) aus zwei Abschnitten (16), (17) besteht, die an einer Platte (19) gelenkig befestigt sind, wobei die besagte Platte (19) mit einem Riegel (21) zur Aufrechterhaltung der Ausrichtung der Abschnitte (16), (17), und mit einem unteren Bügel zur gelenkigen Befestigung des beweglichen, oberen Schenkels (22) des Zirkels versehen ist.

4. Rollstuhl gemäß Anspruch 1, **dadurch gekennzeichnet, daß** die Hebestruktur (2) mit einem gelenkig befestigten, beweglichen Fußhaltesystem (34), (35) kombiniert ist, das sich bei der Anhebung bis zum Kontakt mit dem Boden absenkt.

5. Rollstuhl gemäß dem vorhergehenden Anspruch, **dadurch gekennzeichnet, daß** das Fußhaltesystem mit einem kippbaren Teil (36) verbunden ist, das durch eine mit dem entsprechenden beweglichen Parallelogramm verbundene Pleuelstange (38) gesteuert wird.

6. Rollstuhl gemäß Anspruch 4 und 5, **dadurch gekennzeichnet, daß** die Kippamplitude des Teils (36) einstellbar ist.

7. Rollstuhl gemäß Anspruch 4, **dadurch gekennzeichnet, daß** die Plattform (34) des einen Fußhalters mit Einem einstellbaren Anschlag (39) für die Auflage auf dem Boden versehen ist.

8. Rollstuhl gemäß Anspruch 4, **dadurch gekennzeichnet, daß** die Halterung (35) jeder Plattform (34) drehbar und abnehmbar auf dem Teil (36) angebracht ist.

9. Rollstuhl gemäß Anspruch 4, **dadurch gekennzeichnet, daß** die Plattformen (34) mit Mitteln versehen sind, über die sie miteinander fest verbunden werden können.

10. Rollstuhl gemäß Anspruch 1, **dadurch gekennzeichnet, daß** der Angriffspunkt des Schubs der Gasfeder (24) an dem festen Schenkel (6) des mittleren Zirkels einstellbar ist.

11. Rollstuhl gemäß dem vorhergehenden Anspruch, **dadurch gekennzeichnet, daß** die Gasfeder (24) über eine Nocke mit dem Schenkel (6) des mittleren Zirkels verbunden ist, wobei diese besagte Nocke an dem besagten Schenkel (6) gelenkig befestigt ist, und je nach dem Gewicht des Benutzers durch einen in einer der Öffnungen (27) des Schenkels (6) angebrachten Stift in einer bestimmten Position festgestellt wird.

12. Rollstuhl gemäß Anspruch 1, **dadurch gekennzeichnet, daß** jeder Rahmen (3) des Chassis mit einem einschiebbaren Hebel (29) versehen ist.

13. Rollstuhl gemäß dem vorhergehenden Anspruch, **dadurch gekennzeichnet, daß** einer der zwei Hebel auf einem gelenkig befestigten Teil angebracht ist, und daß er über eine Verbindung die Öffnung der Klappe der Gasfeder steuert.

14. Rollstuhl gemäß Anspruch 1, mit einer Lehne, die zwischen zwei Holmen (13) angebracht ist, von denen jeder mit einer Armstütze (14) versehen ist, **dadurch gekennzeichnet, daß** die Armstütze (14) über ein Gelenk an dem Holm (13) angebracht ist, und hinter ihrem Gelenkpunkt über ein Kettchen (15) entweder mit der Verlängerung des Holms (7), oder mit der Verlängerung des Holms (9) verbunden ist, so daß die Armstütze (14) bei der Anhebung entweder geneigt wird, oder in der zu der Lehne senkrechten Position gehalten wird.
